# EUROPÄISCHE PATENTSCHRIFT

(11) **EP 0 309 945 B1**
(45) Veröffentlichungstag und Bekanntmachung des Hinweises auf die Patenterteilung: **20.05.1992**
(21) Anmeldenummer: 88115722.6
(22) Anmeldetag: 23.09.1988
(51) Int. Cl.: B21B 45/04, C23G 3/04, B08B 9/02, B24C 3/32

(54) **Einrichtung zum Aufbringen eines Entzunderungsmittels auf die Innenfläche einer Luppe**
Device for applying a descaling agent to the inner surface of a loop
Dispositif pour appliquer un agent de décalaminage sur la surface intérieure d'une loupe

(30) Priorität: 29.09.1987 CH 3777/87
(43) Veröffentlichungstag der Anmeldung: 05.04.1989
(73) Patentinhaber: LONZA AG, CH-3945 Gampel/Wallis (CH)
(72) Erfinder: Furrer, Hansjörg, Ziefen (Kanton Baselland) (CH); Richle, Norbert, Remetschwil (Kanton Aargau) (CH)
(74) Vertreter: Ebbinghaus, Dieter, Dipl.-Ing.

(56) Entgegenhaltungen:
- EP-A- 0 133 937
- EP-A- 0 172 366
- EP-A- 0 250 881
- DE-A- 3 235 506
- DE-B- 1 206 677
- FR-A- 2 483 265
- GB-A- 1 012 442
- US-A- 3 137 974
- US-A- 3 139 711
- US-A- 4 055 025

## Beschreibung

Die Erfindung bezieht sich auf eine Einrichtung zum Aufbringen eines Entzunderungsmittels auf die Innenfläche einer glühenden Luppe bei der Herstellung von nahtlosen Rohren sowie auf ein Verfahren, in welchem die Einrichtung angewendet wird.

Es ist ein Verfahren zum Entzundern der Innenfläche glühender Luppen bei der Herstellung nahtloser Rohre und eine Einrichtung zur Durchführung dieses Verfahrens bekannt (EP-A-0 133 937). Bei diesem Verfahren und mit dieser Einrichtung wird der mit dem Stoff, nämlich einem Entzunderungsmittel, beladene Trägergasstrom mit dem Drall unmittelbar durch den Hohlkörper, nämlich die glühende Luppe, geleitet. Dabei wird durch den Drall eine gleichmässigere Verteilung des Stoffes im Trägergas und durch die infolge des Dralls auftretende Fliehkraft ein grösserer Teil des Stoffes auf die Innenfläche des Hohlkörpers gebracht, ohne der Schwerkraft zu folgen.

Der beladene Trägergasstrom mit dem Drall muss zuerst die im Hohlraum ruhende Luft durch den Hohlraum hindurch und aus diesem heraus drängen. Dabei wird ein Teil seines Dralls an diese Luft übertragen und geht für das Aufbringen des Stoffes auf die Innenfläche des Hohlkörpers verloren. Wenn der beladene Trägergasstrom durch den Hohlraum strömt, sind seine Geschwindigkeit und sein Drall in der Nähe der Innenfläche kleiner als in der Mitte des Hohlraumquerschnitts. Die Strömung wird laminar wegen der Reibung an der Innenfläche, besonders wenn diese rauh, z.B. im Falle einer Luppe, mit einer Zunderschicht überzogen ist. Insgesamt ist nur ein Teil des dem beladenen Trägergasstrom erteilten Dralls zum Aufbringen des Stoffes auf die Innenfläche wirksam.

Hier will die Erfindung Abhilfe schaffen. Die Erfindung, wie sie in den Patentansprüchen gekennzeichnet ist, löst die Aufgabe, das Verfahren und vor allem die Einrichtung der genannten Art zu verbessern, um einen grösseren Teil des Stoffes, mit dem der Trägergasstrom, dem der Drall erteilt wurde, beladen ist, auf die Innenfläche des Hohlkörpers zu bringen. Dabei ist Drall im Sinne einer Schraubbewegung oder schraubenlinienförmigen Bewegung zu verstehen.

Die durch die Erfindung erzielten Vorteile sind im wesentlichen darin zu sehen, dass der beladene Trägergasstrom mit dem Drall beim Eindringen in den Hohlraum nicht auf ruhende Luft trifft, sondern auf den zusätzlichen, nicht beladenen Gasstrom, der in derselben Richtung und mit einem Drall desselben Drehsinnes wie der beladene Trägergasstrom bereits durch den Hohlraum fliesst. Dadurch wirkt der beladene Trägerstrom sofort mit seiner ganzen Geschwindigkeit und dem ganzen ihm erteilten Drall für das Aufbringen des Stoffes auf die Innenfläche, von einem Hohlraumende zum anderen. Wenn der zusätzliche Gasstrom während wenigstens eines Teiles der Dauer des beladenen Trägergasstromes fortgesetzt wird, kann während dieser Zeit der durch Reibung des beladenen Trägergasstromes an der Innenfläche verursachte Geschwindigkeits- und Drallverlust durch die Wirkung des zusätzlichen Gasstromes aufgehoben werden, so dass insgesamt ein Drall zur Wirkung kommt, der dem dem Trägergasstrom erteilten Drall je nach Geschwindigkeit und Drall des zusätzlichen Gasstromes gleich, aber auch grösser (oder auch kleiner) sein kann als jener. Indem der zusätzliche Gasstrom an einer oder in Teilströmen an mehreren gleichmässig verteilten Stellen des Umfangs des Hohlraums in diesen geleitet wird, kann erreicht werden, dass der zusätzliche Gasstrom nur nahe der Innenfläche des Hohlraumes wirkt. Insgesamt wird die Wirksamkeit des bekannten Verfahrens bzw. der bekannten Vorrichtung durch die Erfindung erheblich verbessert. Weitere Vorteile und vorteilhafte Ausführungen der Erfindung gehen aus der weiter unten folgenden Beschreibung eines Ausführungsweges der Erfindung hervor.

Vorzugsweise wird als Trägergas sowie als zusätzliches Gas Luft eingesetzt. Das Entzunderungsmittel kann pulver- oder granulatförmig vorliegen.

Als Entzunderungsmittel können alle bekannten Zusammensetzungen eingesetzt werden, bevorzugt werden aber solche eingesetzt, wie sie u.a. in der europäischen Anmeldung 0 169 413 aufgeführt sind.

Die die Luppe verlassende, das Trägergas und das zusätzlich Gas sowie einen Rest des Stoffes enthaltende Gasströmung kann zur Unterstützung der Strömung in der Luppe mittels üblichen Vorrichtungen abgesaugt werden, wobei der Rest des Stoffes, wenn dieser aus feinen Partikeln besteht, in einem Abscheider zwecks weiterer Verwendung bzw. Rezirkulierung gesammelt werden kann.

Im folgenden wird die Erfindung anhand einer nur einen Ausführungsweg darstellenden Zeichnung näher erläutert. Die einzige Figur zeigt eine perspektivische Ansicht einer teils geschnittenen Einrichtung zur Durchführung des Verfahrens zum Aufbringen eines Entzunderungsmittels auf die Innenfläche einer Luppe, deren Hohlraum weitgehend zylindrisch ist.

Im Zusammenhang mit der Erfindung wesentlicher Teil ist ein Durchlassorgan 1 für einen mit dem Stoff beladenen Trägergasstrom. Dieses Durchlassorgan 1 kann als Zylinder oder als Durchlass mit quadratischem oder rechteckigem Querschnitt ausgebildet sein. Vorteilhaft wird die Zylinderform eingesetzt. Im Durchlassraum 2 des Durchlassorgans 1 sind Leitbleche 3 angeordnet, die einen Drallgeber für den beladenen Trägergasstrom bilden. Erfindungsgemäss ist ein Teil der Leitbleche 3 als Zufuhrvorrichtung 4, in der Zeichnung als Düsen 4, für ein zusätzliches, nicht mit dem Stoff beladenen Gas ausgebildet. Deren Ausströmrichtungen sind gleichwinklig zum Leitblech 3, bezogen auf die Achse 6. Damit wird erreicht, dass dem Gas ein Drall erteilt wird. Die Drehrichtung ist dabei unerheblich für die Wirkung der Aufbringung.

Zwischen dem Ende des Mundstücks 16 der Zuleitung 7 und dem Anfang des Verdrängerkörpers 18 ist ein am Umfang offener Zwischenraum 12 von z.B. 15 bis 35 mm, vorzugsweise 20 mm Länge, wodurch der bei Strahlapparaten (Strahlpumpen, Zerstäubern) bekannte Effekt erzielt wird, der zu einer besseren Verteilung des Stoffes im das Durchlassorgan verlassenden Trägergasstrom führt. Wenn der Zutritt von Luft zum beladenen Trägergasstrom unerwünscht ist, kann ein nach aussen geschlossener, den Zwischenraum umschliessender Ringraum mit Gaszufuhr vorgesehen werden. Längs des Durchlassorgans 1 verlaufen zu den Düsen 4 führende Leitungen 13, die über einen Anschluss 15 für die Zufuhr des zusätzlichen Gases vorgesehen sind.

Im Durchlassraum 2 ist ein in Strömungsrichtung konisch erweiterter Verdrängerkörper 18 angeordnet. Um eine vorteilhafte Wirkung zu erzielen, wird der Winkel des Konusses 18, gemessen zur Achse 6, zweckmässig zwischen 20 und 50° gewählt. Der Winkel beträgt vorzugsweise 40°.

Die Leitbleche 3 sind gerade oder leicht gewölbt, in einem Winkel, gemessen am Leitblechende, von 15 bis 25° zur Achse 6, vorzugsweise von 20° zur Achse 6, angeordnet.

Die Düsen 4 haben ebenfalls die Funktion von Leitblechen 3. D.h. ein Teil der Leitbleche 3 sind als Düsen 4 ausgebildet. Deren Winkel zur Achse entspricht folglich dem der Leitbleche 3. Zweckmässig werden in einem Durchlassorgan 1 drei bis sechs Leitbleche 3, vorzugsweise vier Leitbleche 3, angeordnet.

Zwei bis drei dieser Leitbleche 3, vorzugsweise zwei der Leitbleche 3, sind als Düsen 4 ausgebildet. Vorteilhaft werden die Düsen 4, vom Querschnitt des Durchlassorgans 1 her betrachtet, gegenüberliegend angeordnet.

Die erfindungsgemässe Einrichtung wird zweckmässig für Mengen von 100 bis 1.000 g an Entzunderungsmittel eingesetzt.

Zur Anpassung an Luppen verschiedener Durchmesser sind Durchlassorgane 1 sowie deren Bestandteile in der Grösse variierbar.

Mit der erfindungsgemässen Einrichtung wird vorteilhaft die Innenfläche glühender Luppen für die Herstellung nahtloser, 4 bis 12 Meter langer Rohre, mit einem Innendurchmesser von 10 bis 40 cm entzundert.

In der Regel wird so vorgegangen, dass die Einrichtung über eine Verschiebeeinheit mit Hilfe der Zentriereinrichtung 8, die in die Luppe greift, und einer Federvorrichtung 9 an die Luppe herangeführt wird.
Dann wird nicht mit dem Entzunderungsmittel beladene Luft mit einem Druck von zweckmässig 2 bis 6 bar durch die Düsen 4 in die Luppen geblasen. Dabei entstehen zwei schraubenlinienförmige, axial gegeneinander versetzte Strömungen dieser Luft im Hohlraum. Gleichzeitig oder unmittelbar danach setzt der mit Entzunderungsmittel beladene Luftstrom ein. Diesem wird entsprechend in Durchlassorgan 1 durch die Leitbleche 3 ein Drall erteilt. Der Druck des beladenen Luftstroms bewegt sich zweckmässig ebenfalls zwischen 2 und 6 bar.

Nachdem die mit dem Entzunderungsmittel beladene Luftmenge durch die Luppe geströmt ist, wird die Gaszufuhr unterbrochen, die Verschiebeeinheit wird zurückgezogen und das System ist bereit, die nächste Luppe zu entzundern.

## Patentansprüche

1. Einrichtung zum Aufbringen eines Entzunderungsmittels auf die Innenfläche einer glühenden Luppe bei der Herstellung von nahtlosen Rohren mit einem Durchlassorgan (1) für den mit dem Stoff beladenen Trägergasstrom, in dessen Durchlassraum (2) ein Drallgeber angeordnet ist, der auf den beladenen Trägergasstrom einwirkt, dadurch gekennzeichnet, dass der Drallgeber als winklig zur Achse (6) angeordnete gerade oder gewölbte Leitbleche (3) ausgeführt ist, wobei ein Teil der Leitbleche (3) als Vorrichtung zur Zufuhr eines zusätzlichen Gases zum Trägergas (4) ausgebildet ist.

2. Einrichtung nach Patentanspruch 1, dadurch gekennzeichnet, dass die Leitbleche (3) in einem Winkel von 15 bis 25° zur Achse (6) angeordnet sind.

3. Einrichtung nach Patentansprüchen 1 und 2, dadurch gekennzeichnet, dass die Vorrichtung zur Zufuhr eines zusätzlichen Gases als Düse (4) ausgebildet ist.

4. Einrichtung nach Patentansprüchen 1 bis 3, dadurch gekennzeichnet, dass im Durchlassraum (2) des Durchlassorgans (1) ein in der Durchlassvorrichtung konisch erweiterter Verdrängerkörper (18) angeordnet ist.

5. Einrichtung nach Patentansprüchen 1 bis 4, dadurch gekennzeichnet, dass an das Durchlassorgan (1) eine Zentriervorrichtung (8) angebracht ist, um als in die Luppe greifendes Zentriermittel zum Zentrieren des Druchlassorgans (1) in bezug auf die Luppe zu dienen.

6. Verfahren zum Aufbringen eines Entzunderungsmittels auf die Innenfläche einer glühenden Luppe, bei dem ein mit Stoff beladener Trägergasstrom nach einer Drallerteilung axial durch die Luppe geleitet wird, dadurch gekennzeichnet, dass zum Aufbringen des Entzunderungsmittels eine Einrichtung gemäss Patentansprüchen 1 bis 5 verwendet wird.

## Revendications

1. Dispositif pour appliquer un agent de décalaminage sur la surface intérieure d'une loupe incandescente pour la fabrication de tubes sans soudure, comprenant un organe de passage (1) pour le courant de gaz porteur chargé du produit, dans l'espace (2) duquel est monté un générateur de rotation qui agit sur le courant de gaz porteur chargé, caractérisé en ce que le générateur de rotation est constitué par des tôles déflectrices (3) rectilignes ou courbes qui forment un angle avec l'axe (6), une partie des tôles déflectrices (3) constituant un dispositif (4) pour l'amenée d'un gaz additionnel dans le gaz porteur.

2. Dispositif selon la revendication 1, caractérisé en ce que les tôles déflectrices (3) forment un angle compris entre 15 et 25° avec l'axe (6).

3. Dispositif selon les revendications 1 et 2, caractérisé en ce que le dispositif d'amenée de gaz additionnel est constitué sous la forme de buses (4).

4. Dispositif selon les revendications 1 à 3, caractérisé en ce qu'un corps déflecteur de forme conique allant en s'élargissant dans le dispositif de passage est disposé dans l'espace de passage (2) de l'organe (1).

5. Dispositif selon les revendications 1 à 4, caractérisé en ce qu'un dispositif de centrage (8) est monté sur l'organe de passage (1) pour servir de moyen de centrage pénétrant dans la loupe en vue du centrage de l'organe de passage (1) par rapport à la loupe.

6. Procédé pour l'application d'un agent de décalaminage sur la surface intérieure d'une loupe incandescente, dans lequel un courant de gaz porteur chargé du produit est dirigé axialement à travers la loupe après avoir reçu un mouvement de rotation, caractérisé en ce qu'on utilise pour l'application de l'agent de décalaminage un dispositif selon les revendications 1 à 5.

## Claims

1. Device for applying a descaling agent to the inner face of a red-hot loop in the manufacture of seamless pipes, with a passage element (1) for the carrier gas stream charged with the substance, in whose passage chamber (2) an angular momentum transmitter is located, which acts on the charged carrier gas stream, characterised in that the angular momentum transmitter is formed as straight or curved guide plates (3) mounted at an angle to the axis (6), some of the guide plates (3) being formed as a device for supplying an additional gas to the carrier gas (4).

2. Device according to claim 1, characterised in that the guide plates (3) are mounted at an angle of 15 to 25° to the axis (6).

3. Device according to claims 1 and 2, characterised in that the device for supplying an additional gas is formed as a nozzle (4).

4. Device according to claims 1 to 3, characterised in that a displacer body (18) expanding conically in the passage device is mounted in the passage chamber (2) of the passage element (1).

5. Device according to claims 1 to 4, characterised in that a centring device (8) is mounted on the passage element (1) in order to act as a centring means which engages in the loop in order to centre the passage element (1) relative to the loop.

6. Process for applying a descaling agent to the inner face of a red-hot loop, in which a carrier gas stream charged with the substance is passed axially through the loop after being given angular momentum, characterised in that in order to apply the descaling agent a device according to claims 1 to 5 is used.
